# EUROPÄISCHE PATENTANMELDUNG

(11) **EP 4 703 670 A1**
(43) Veröffentlichungstag der Anmeldung: **04.03.2026**
(21) Anmeldenummer: 24196812.2
(22) Anmeldetag: 27.08.2024
(51) Int. Cl.: F41A 3/66

(54) **SPORT- UND JAGDWAFFE MIT VERSCHLUSSFÜHRUNG**

(71) Anmelder: Dentler, Daniel, 88299 Leutkirch (DE)
(72) Erfinder: Dentler, Daniel, 88299 Leutkirch (DE)
(74) Vertreter: Riebling, Peter

(57) **Zusammenfassung**

Jagd- oder Sportwaffe mit einem auf einem Systemkasten (5) oder einer Systemhülse des Waffe in Schussrichtung (35) längsverschiebbar geführten Verschlussträger, der in der Art einer Gleitführung (14, 15) auf dem Systemkasten oder der Systemhülse gelagert ist, wobei in der Gleitführung (14, 15, 40, 41) Gleitelemente (16, 20, 22, 24, 26, 32) zur Geräuschminderung und Verbesserung der Gleiteigenschaften angeordnet sind.

## Beschreibung

Gegenstand der Erfindung ist eine Sport- und Jagdwaffe mit Verschlussführung nach dem Oberbegriff des Patentanspruchs 1.

Eine Jagdwaffe der eingangs genannten Art ist beispielsweise mit der auf der gleichen Anmelder zurückgehenden EP 4 177 562 B1 bekannt geworden. Die genannte Jagd- oder Sportwaffe hat einen Verschluss, der zum Repetieren eine Verschiebeführung im Systemkasten hat. Das Verschlussgehäuse ist seitlich in einander gegenüberliegenden und zueinander komplementären Verschiebebahnen im Systemkasten längsverschiebbar geführt.

Nachteil der bekannten Längsführung des Verschlussgehäuses im Systemkasten der Waffe ist der erhöhte Verschleiß bei länger dauerndem Gebrauch der Waffe, die bestehende Unfallgefahr beim Repetieren durch Verkanten des Verschlusses bzw. deren Führungen und die Unmöglichkeit eine ausreichende Reinigung der Längsführung vorzunehmen.

Bei der bekannten Materialpaarung einer Längsführung des Verschlussgehäuses im Systemkasten handelt es sich um eine Metall-auf-Metall bestehende Verschlussführung, was mit dem Nachteil eines hohen Geräuschpegels und kein weiches Gleiten beim Repetieren verbunden ist, was gerade bei einer Jagdwaffe unerwünscht ist, nachdem der Verschluss speziell bei einem ersten Schuss geräuschlos geschlossen werden sollte.

Mit dem Gegenstand der DE 195 30 793 C2 ist eine Repetiervorrichtung für Gewehre mit Geradzug-Verschluss bekannt geworden, bei welcher der Geradzug-Verschluss ebenfalls in einer metallischen Führungsbahn im Systemkasten längs verschiebbar geführt ist. Daher bestehen die gleichen Nachteile, wie sie eingangs erwähnt wurden.

Mit der DE10 2021 118 639 B3 sind Gleitbahnen zur Führung des Verschlusses beschrieben worden, die jedoch keine besonderen Merkmale im Hinblick auf eine Verminderung der Geräuschentwicklung umfassen, was bedeutet, dass auch hier ein unerwünschter Verschleiß mit gleichzeitig hohem Geräuschpegel in Kauf genommen werden muss.

Die Erfindung liegt deshalb ausgehend von der DE 195 30 793 C2 die Aufgabe zugrunde, eine Verschlussträgerführung in einer Jagd- oder Sportwaffe so weiterzubilden, dass bei einer höheren Verschleißbeständigkeit, ein geringerer Geräuschpegel mit den Vorteilen einer verbesserten Reinigung und einer verbesserten Leichtgängigkeit (sehr gute Gleitfähigkeit) gewährleistet sind.

Zur Lösung der gestellten Aufgabe ist die Erfindung durch die technische Lehre des Anspruchs 1 gekennzeichnet.

Die Erfindung bezieht sich in einer bevorzugten ersten Ausgestaltung auf einen Geradzug-Verschluss einer Jagd- oder Sportwaffe mit einer erfindungsgemäßen Verschlussträgerführung.

Nachdem sich die Erfindung auch auf die Verbesserung von drehbaren Zylinderverschlüssen bezieht, wird in der folgenden Beschreibung zwar der Begriff "Verschlussgehäuse" verwendet, wie es bei einem Geradzug- oder Winkelzug-Verschluss vorkommt. Statt des hier verwendeten Begriffes eines "Verschlussgehäuses" wird jedoch auch der allgemeinere Begriff "Verschlussträger" verwendet, weil dieser auch Zylinderverschlüsse umfasst.

Daher ist die technische Lehre der Erfindung auch auf eine Verschlussführung anwendbar, die mit einem Winkelzug-Verschluss oder einem Zylinderverschluss sowie mit einem Halb- oder auch mit einem Vollautomatenverschluss arbeitet. Das heißt, die Erfindung ist für jegliche Art einer Verschlussführung anwendbar, bei welcher der Verschluss eine in Schussrichtung gerichtete Dreh- und/oder Verschiebebewegung auf oder im Systemkasten oder der Systemhülse der Waffe ausführt.

Statt des Begriffs "Systemkasten" ist auch der Begriff "Systemhülse" gebräuchlich und soll in der gleichen Weise verstanden werden, wie nachstehend beschrieben.

Statt dem Begriff "Verschlussgehäuse" ist auch der Begriff "Verschlussträger" gebräuchlich und soll gleichbedeutend wie der Begriff "Verschlussgehäuse" verstanden werden.

Versuche des Anmelders haben gezeigt, dass der Repetiervorgang wesentlich verbessert werden kann, wenn die Reibungseigenschaften des Verschlussträgers verbessert werden.

Der in der folgenden Beschreibung verwendete Begriff "Gleitschuh" ist im weitesten Sinn aufzufassen, weil dieser Begriff gleichbedeutend für jegliche Art von Gleitelementen verwendet wird. Solche Gleitelemente können deshalb auch als Gleitschuhe oder Gleitnoppen oder Gleitrollen ausgebildet sein.

Hier setzt die Erfindung ein, die nach einem ersten bevorzugten Ausführungsbeispiel vorsieht, dass in der Verschlussträgerführung Gleitelemente vorzugsweise Gleitschuhe angeordnet sind, die in zugeordneten Nuten im Systemkasten verschiebbar geführt sind.

Derartige Gleitelemente können aus verschiedenartigen Materialien bestehen. Es wird bevorzugt, wenn solche Gleitelemente aus einem verschleißfesten Kunststoffmaterial bestehen, insbesondere wird ein mit Grafitpulver dotierter Kunststoff bevorzugt und/oder ölgetränkte Gleitelemente, die zum Beispiel aus einem Sintermetall bestehen, das mit einer geeigneten Ölbedeckung gefüllt ist.

Dadurch ergibt sich der Vorteil einer wartungsfreien Ausführung, denn der Verschleiß der Verschlussträgerführung ist entscheidend minimiert.

Dabei wird es bevorzugt, wenn die Gleitelemente in einer ersten Ausführung aus einem gleitfähigen hochfesten und verschleißarmen Kunststoff bestehen. Dabei kann es sich um einen mit Grafitpulver dotierten Kunststoff handeln.

In einer zweiten Ausführung wird eine öltragende Schmierung von aus Kunststoff bestehenden Gleitelementen vorgeschlagen, was einerseits die Leichtgängigkeit des Verschlusses bei der Repetierbewegung wesentlich verbessert und andererseits ein unerwünschtes Geräusch unterbindet.

In einer dritten, bevorzugten Ausgestaltung der Erfindung ist es vorgesehen, wenn die Gleitelemente aus einem ölgetränkten Kunststoff bestehen.

In einer besonders bevorzugten Ausgestaltung werden hierbei Kunststoffmaterialien verwendet, die in der Art eines Hochleistungskunststoffes ausgebildet sind. Es handelt sich dabei bevorzugt um einen verschleißfesten Kunststoff, der auch bei abrasiven Einsätzen eine hohe mechanische Festigkeit aufweist. In einer bevorzugten Ausgestaltung handelt es sich um ein modifiziertes Gusspolyamid, das auf der Basis von PA6G-ÖI produziert ist und während der Polymerisation ein mineralisches Öl eingebunden wird. Dadurch wirkt das Material selbstschmierend und behält seine hervorragenden Eigenschaften über die gesamte Lebensdauer bei.

Grundsätzlich geht die Erfindung von einer längsmitten-symmetrischen Ausführung eines längsverschiebbaren Verschlusses einer Jagd- oder Sportwaffe aus. Daher reicht es für die weitere Beschreibung, lediglich die eine Seite des Verschlusses und die dazu komplementäre Führung auf der Seite des Systemkastens zu beschreiben, weil die einander zugeordneten Teile längssymmetrisch sind. Wenn demnach nur die eine Seite der Verschlussträgerführung beschrieben ist, reicht dies für die Beschreibung des gesamten Teils aus, weil die gegenüberliegende Seite identisch ausgebildet ist.

In einer bevorzugten Ausgestaltung ist es vorgesehen, dass die Gleitelemente auf der Bodenseite des Verschlussgehäuses jeweils seitlich befestigt sind, wobei auf jeder Seite des Verschlussgehäuses zwei Gleitelemente im Längsabstand hintereinander liegend angeordnet sind und so einen gegenseitigen Abstand aufweisen.

Neben der Anordnung von zwei Gleitelementen in der Ausbildung als Gleitschuh auf jeder Seite können auch natürlich mehr oder weniger Gleitschuhe verwendet werden.

Anstatt der Anordnung von singulären, stückweise vorhandenen Gleitelementen können auch selbstschmierende Profilschienen verwendet werden, die sich über die gesamte Länge der Gleitführung erstecken und bevorzugt an der Bodenseite des Verschlussgehäuses angeordnet sind. Sie bestehen bevorzugt aus dem gleichen selbstschmierenden Kunststoffmaterial wie das eines Gleitschuhs. Eine solche selbstschmierende Kunststoff-Profilschiene ist in Eingriff mit einer komplementären Metallschiene an der Oberseite des Systemkastens ist und gleitet auf dieser entlang.

Bei der Anordnung von Gleitschuhen oder Gleitschienen am Verschlussgehäuse wird es bevorzugt, wenn die gegenüberliegende Führungsbahn im oder auf dem Systemkasten der Waffe befestigt ist, wobei die Führungsbahn bevorzugt aus einem Metallmaterial besteht, wie zum Beispiel aus einer Aluminiumlegierung, einer Stahllegierung, die dementsprechend oberflächenbehandelt ist und zum Beispiel eine polierte Oberfläche aufweist, um eine besonders glatte Oberfläche für die gegenüberliegenden ölgetränkten Gleitelemente zu ermöglichen.

Bei der Wahl einer Aluminiumlegierung wird es bevorzugt, wenn diese harteloxiert ist und bei metallischen Materialien, zum Beispiel Eisenlegierungen, wird es bevorzugt, wenn deren Oberflächen vergütet sind, zum Beispiel gehärtet und/oder poliert sind oder eine eigene Chromschicht oder andere Veredelungsschichten aufweisen.

In einer bevorzugten Ausgestaltung sind die Gleitelemente im Querschnitt in der Form von Rechtecken oder Quadraten ausgebildet, die auf zugeordneten, komplementären Laufbahnen auf der Systemkastenseite ablaufen.

Hierauf ist die Erfindung nicht beschränkt. In anderen Ausführungsformen kann es vorgesehen sein, dass die Gleitelemente ein U-Profil, ein Prismen-Profil, ein Rund-Profil, Halbrund-Profil oder ein Rechteck- oder Quadrat-Profil aufweisen. Es wird jedoch bevorzugt, wenn es sich um ein Flach-Profil handelt, das heißt, jede Gleitelement ist im Querschnitt etwa rechteckförmig oder quadratisch und hat eine gerade, etwa horizontale untere Lauffläche, der eine gerade, horizontale Gegenlauffläche auf der Systemkastenseite gegenüberliegt. Zur verkantungsfreien Führung ist es vorgesehen, dass es sich um insgesamt drei im Winkel von 90 Grad zueinander versetzt angeordnete Gleitflächen auf der Seite des Gleitelements und der komplementären Gleitführung auf der Systemkastenseite handelt.

Wenn in der vorliegenden Beschreibung davon ausgegangen wird, dass die Gleitelemente am Verschlussgehäuse angeordnet sind und an systemkastenseitigen Gleitbahnen ablaufen, so ist die Erfindung nicht darauf beschränkt. Es wird auch die kinematische Umkehrung dieser Anordnung als erfindungswesentlich beansprucht, bei welcher die Gleitelemente auf oder am Systemkasten und die Gleitbahnen am oder im Verschlussgehäuse angeordnet sind. Der einfacheren Beschreibung wegen wird jedoch in der folgenden Beschreibung von der erstbeschriebenen Ausführung ausgegangen.

Vorstehend wurde erwähnt, dass die Gleitelemente jeweils paarweise auf jeweils einer Seite des Verschlussgehäuses im gegenseitigen Abstand voneinander angeordnet sind. Hierauf ist die Erfindung nicht beschränkt. In einer anderen Ausgestaltung kann es vorgesehen sein, dass eine mittige (zentrale) Gleitelementführung vorhanden ist, was bedeutet, dass zentral in der Längsmittenachse des Verschlussgehäuses eine Anordnung von Gleitelementen der oben genannten Art vorhanden ist und die Gleitelemente mittig und zentral auf einer mittig und zentral in Längsrichtung ausgerichteten Führungsschiene im Systemkasten gleiten.

Nach einer Weiterbildung der Erfindung kann es vorgesehen sein, dass das Verschlussgehäuse nach hinten oder nach vorne durch geeignete Stahl- oder andere metallische Schienen verlängert ist und die Gleitführung im Bereich dieser Stahlschienen angeordnet ist. Das heißt, dass die Gleitelemente nicht im Verschlussgehäuse selbst angeordnet sind, sondern im Bereich der das Verschlussgehäuse verlängernden Metallschienen, die auf gegenüberliegenden, komplementären Laufschienen im Systemkasten in Schussrichtung während des Repetiervorgangs gleiten.

Generell geht die Erfindung bevorzugt von selbstschmierenden Gleitelementen, bevorzugt in der Ausbildung als Gleitschuh aus, welche die erfindungsgemäße Verschlussgehäuseführung der Jagd- oder Sportwaffe bilden. In anderen Ausgestaltungen wurden Rollführungen erprobt, die aus Kugeln oder Wälz- oder Rollkörpern bestehen. Dabei stellte sich aber heraus, dass solche punktuellen durch Kugeln oder andere Rollkörper gebildeten Längsführungen stark verschmutzungsanfällig sind, schlecht austauschbar und bei Verschmutzung geräuscherzeugend sind. Sie sind des Weiteren nicht genügend stabil gegenüber der Schussbelastung. Demgegenüber sind die Gleitführungen nach der Erfindung mit selbstschmierenden Gleitelementen verschmutzungsresistent, sind leicht zu reinigen und erzeugen auch bei Verschmutzung keine Geräusche.

Zusätzlich kann es vorgesehen sein, dass mit der Längsverschiebung des Verschlussgehäuses auf den Gleitbahnen des Systemkastens mindestens eine Wischlippe angeordnet ist, welche die Gleitbahn bevorzugt nach jedem Repetiervorgang abwischt und eventuell anhaftende Fremdkörper entfernt.

Die Wischlippe kann dabei in Verschieberichtung vor dem jeweiligen Gleitelement angeordnet sein und die Gleitbahn abreinigen bevor das Gleitelement auf der systemkastenseitigen Gleitbahn entlangläuft. Die Wischlippe kann jedoch auch an einem Ende der Gleitbahn am Systemkasten angeordnet sein, um das Gleitelement beim Vorbeilaufen zu reinigen.

Darüber hinaus kann die Wischlippe auch einen Ölbelag tragen, der beim Vorbeilaufen des Gleitelements das Gleitelement und/oder die Gleitbahn mit einem neuen Ölbelag versieht und/oder reinigt.

Als Ersatz für eine Wischlippe können die Gleitelemente auch scharfe Kanten in den Führungsseiten aufweisen, damit diese den Schmutz vor sich oder hinter sich wegschieben.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung offenbarten Angaben und Merkmale, insbesondere die in den Zeichnungen dargestellte räumliche Ausbildung, könnten als erfindungswesentlich beansprucht werden, soweit sie einzeln oder in Kombination gegenüber dem Stand der Technik neu sind. Die Verwendung der Begriffe "wesentlich" oder "erfindungsgemäß" oder "erfindungswesentlich" ist subjektiv und impliziert nicht, dass die so benannten Merkmale zwangsläufig Bestandteil eines oder mehrerer Patentansprüche sein müssen.

Im Folgenden wird die Erfindung anhand von mehreren Ausführungswegen darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: perspektivische Seitenansicht rechts einer Sport- oder Jagdwaffe nach einer bevorzugten Ausführung
- Figur 2:: perspektivische Seitenansicht links der Jagd- oder Sportwaffe nach Figur 1
- Figur 3:: die Draufsicht auf die Jagd- oder Sportwaffe nach den Figuren 1 und 2
- Figur 4:: die vergrößerte Detailansicht A in Figur 3 mit Darstellung der Verschlussgehäuseführung
- Figur 5:: Schnitt gemäß der Linie u-u in Figur 4
- Figur 5a:: eine Detailansicht des Details C in Figur 5
- Figur 6:: perspektivische Ansicht des Verschlussgehäuses mit den erfindungsgemäßen Gleitschuhen
- Figur 7:: die Unteransicht der Darstellung in Figur 6
- Figur 8:: ein Detailausschnitt gemäß Detail A in Figur 6
- Figur 9:: die Draufsicht auf den Verschluss gemäß Figur 6 und 7
- Figur 10:: Schnitt gemäß der Linie A-A in Figur 9
- Figur 11:: Darstellung des Details D in Figur 10
- Figur 12:: Schnitt gemäß der Linie B-B in Figur 9
- Figur 13:: die Darstellung des Details C in Figur 12
- Figur 14:: eine erste Ausführungsform
- Figur 15:: eine zweite Ausführungsform
- Figur 16:: eine dritte Ausführungsform
- Figur 17:: eine vierte Ausführungsform
- Figur 18:: schematisiert eine fünfte Ausführungsform einer Gleitführung mit einem Gleitschuh nach der Erfindung. Eine bevorzugte Ausführung, die in Figur 5a näher dargestellt ist.

In den Figuren 1 und 2 ist allgemein eine Sport- und Jagdwaffe der eingangs genannten Art dargestellt, die einen Waffenlauf 1 aufweist, dessen Schussrichtung in Pfeilrichtung 35 zeigt.

Es ist ein Verschlussgehäuse 2 vorhanden, welches während des Repetiervorganges unter eine auf dem Hinterschaft angeordnete Schaftbacke 3 einfährt. Beim Stand der Technik waren während des Repetiervorganges unerwünscht große Geräuschentwicklungen und ein Verkanten des Verschlusses bei schnellen Repetiervorgängen in Kauf zu nehmen, die mit den Merkmalen der Erfindung nunmehr beseitigt werden.

In an sich bekannter Weise weist der Hinterschaft 10 der Jagd- und Sportwaffe eine Schaftkappe 4 auf und das Verschlussgehäuse 2 ist auf dem Systemkasten 5 in den Pfeilrichtungen 35 während des Repetiervorganges verschiebbar.

Die Jagd- und Sportwaffe weist einen vorderen Abzug 6 auf und einen Pistolengriff 8, der dahinter angeordnet ist, in dem als Sicherungselement ein Handspanner 7 angeordnet ist.

Die gesamten Teile der Verschlussgehäuseführung sind bevorzugt am oder im Hinterschaft 10 angeordnet, wobei der Systemkasten 5 nach vorne unter dem Lauf mit dem Vorderschaft 9 verbunden ist.

Das Verschlussgehäuse 2 weist einen Verschlusskopf 11 auf, der beispielsweise in Figur 6 dargestellt ist. Es handelt sich um eine etwa halbrund profiliertes Metallgehäuse, welches in der Draufsicht in Figur 3 dargestellt ist. Dem Verschlussgehäuse 2 ist ein Kammergriff 13 zugeordnet und der Verschlusskopf 11 ist nach vorne hin durch eine Verriegelungskammer 12 im Waffenlauf 1 abgeschlossen.

An den Seitenflächen des Systemkastens 5 sind gemäß Figur 4 Gleitbahnen 14, 15 angeordnet, die mit zugeordneten Gleitschuhen 16 zusammenarbeiten, die im Verschlussgehäuse 2 angeordnet sind.

Dadurch werden leichtgängige, bevorzugt ölgeschmierte Laufflächen gebildet, die beim Repetiervorgang des Verschlussgehäuses 2 kein Geräusch entfalten und eine hohe Verschleißfestigkeit aufweisen. Das ist ein wesentlicher Vorteil bei einer Jagdwaffe, denn andernfalls würde das Wild durch das Repetiergeräusch vergrämt werden. Insbesondere beim ersten Schuss.

Es handelt sich um komplementäre Gleitführungen mit den Gleitbahnen 14 und 15, die in verschiedenen Ausführungen und Profilierungen vorgesehen werden können, wie dies später anhand der Figuren 14 bis 18 näher erläutert wird. Eine Ausführung einer Gleitbahn gemäß Figur 5a und der dortigen schematisierten Darstellung wird dabei bevorzugt.

In bevorzugter Weise sind die Gleitschuhe 16 an den Gleitbahnen 14, 15 nach der Erfindung angeordnet und wirken mit zugeordneten Gleitbahnen auf dem Systemkasten 5 zusammen. Es handelt sich also um zueinander angeordnete komplementäre Laufflächen.

In einer anderen Ausgestaltung kann auch die kinematische Umkehrung verwendet werden, indem nämlich die Gleitschuhe 16 an der Oberseite des Systemkastens 5 angeordnet sind und die zugeordneten komplementären Gleitflächen oder Gleitbahnen an der Unterseite des Verschlussgehäuses 2 angeordnet sind.

Ebenso ist es möglich, dass die Gleitschuhe 16 nicht direkt an Teilen des Verschlussgehäuses 2 angeordnet sind, sondern dass das Verschlussgehäuse 2 nach hinten und/oder nach vorn durch geeignete Metallstangen verlängert ist und im Bereich dieser Metallbahnen oder -schienen die Gleitbahnen und die dazugehörenden komplementären Gleitschuhe 16 angeordnet sind.

Im allgemeinen Beschreibungsteil wurde auch darauf hingewiesen, dass statt der im Abstand parallel zueinander angeordneten Gleitbahnen 14, 15 auch eine mittige, zentrale, in Längsrichtung gerichtete Gleitbahn vorhanden sein könnte, die in Figur 4 dann im Längsmittenbereich der Figur 4 durch den Systemkasten 5 verläuft und eine komplementäre Lauffläche auf der gegenüberliegenden zentralen Gleitschiene des Verschlussgehäuses 2 vorhanden ist.

Die Figur 5 zeigt den Schnitt gemäß der Linie u-u in Figur 4, wobei die Gebrauchslage der Waffe nach Figur 5 um 90° senkrecht gedreht gedacht werden muss, das heißt die Schnittdarstellung in Figur 5 ist in der Gebrauchslage der Waffe vertikal senkrecht ausgerichtet.

Dabei ist erkennbar, dass der Systemkasten 5 auf dem Hinterschaft 10 befestigt ist und am Systemkasten 5 jeweils seitliche rechteckförmige Nuten angeordnet sind, die jeweils eine obere Gleitbahn 14, 15 und seitliche Gleitbahnen 40, 41 ausbilden.

Es handelt sich also um eine Führung von Gleitschuhen in einer rechteckförmigen Nut, wie sie in Figur 5a näher dargestellt ist.

Dabei wird es bevorzugt, wenn die Gleitschuhe 16 am Verschlussgehäuse 2 befestigt sind, wie dies in Figur 5a dargestellt ist.

In Bezug auf Figur 5a wird noch erwähnt, dass das in Längsrichtung verschiebbare Verschlussgehäuse 2 eine untere Freistellung 42 in Richtung auf den gegenüberliegenden Systemkasten 5 aufweist und dass die eigentliche Trag- und Verschiebekraft nur allein im Führungsbereich zwischen den drei senkrecht zueinander stehenden Gleitbahnen 14, 15; 40, 41 gegeben ist und weitere körperliche Berührungen der Verschlussgehäuseführung nicht vorhanden sind.

In einer anderen Ausgestaltung der Erfindung. kann jedoch auch die kinematische Umkehrung gewählt werden, bei welcher die Gleitschuhe 16 fest im Systemkasten 5 verankert sind und auf zugeordneten, bevorzugt rechteckförmigen Laufflächen am Verschlussgehäuse 2 gleiten.

Die Figur 6 zeigt eine bevorzugte Ausführungsform, bei der die Gleitschuhe 16 als in Längsrichtung langgestreckte Kunststoff-Gleitschuhe ausgebildet sind, die eine bevorzugte Länge von etwa 20 mm bei einer Dicke von 5 mm aufweisen.

Sie sind etwa rechteckförmig profiliert. Sie können auch eine andere Formgebung aufweisen, nämlich eine Formgebung, die komplementär zu der ihr zugeordneten Laufbahn ist, wie anhand der späteren Figuren 14 bis 18 beschrieben wird.

Anstatt der Anordnung von zwei gegenüberliegenden Gleitschuhen 16 an der Unterseite des Verschlussgehäuses 2 nach Figur 6 können auch mehrere paarweise angeordnete Gleitschuhe auf jeder Seite des Verschlussgehäuses 2 angeordnet sein.

Es können auch unterschiedliche Paarungen gewählt werden, wobei zum Beispiel an der einen Seite des Verschlussgehäuses, nämlich an der Seite, wo der durch Krafteinwirkung belastete Kammergriff 13 angeordnet ist, eine größere Anzahl von Gleitschuhen angeordnet ist, wie beispielsweise auf der gegenüberliegenden Seite oder umgekehrt.

In Figur 7 ist die Unteransicht dargestellt, wo gezeigt ist, dass die Gleitschuhe 16 als längliche, bevorzugt rechteckförmig oder quadratisch profilierte Kunststoffstreifen am hinteren und vorderen Ende des Verschlussgehäuses 2 angeordnet sind und dabei eine größere wirksame Länge aufweisen als vergleichsweise die am vorderen Ende des Verschlussgehäuses 2 angeordneten weiteren Gleitschuhe 16.

Die Länge der Gleitschuhe 16 ist von der Führungsaufgabe abhängig und kann auch gleich oder unterschiedlich gewählt werden.

Die Figur 8 zeigt, dass bevorzugt die Gleitschuhe 16 mit Hilfe von Stiften 17 an einer zugeordneten Halterung an der Seite jeweils des Verschlussgehäuses 2 angeordnet sind. Durch das Herausdrücken eines solchen Stiftes 17 sind die Gleitschuhe 16 leicht auswechselbar. Denn die Gleitschuhe sind Verschleißteile.

In Figur 7 ist noch erkennbar, dass ein Nutenstein 38 mit einer Befestigungsschraube 39 befestigt ist, welche das Verschlussgehäuse 2 mit einer nicht näher dargestellten Haupt- oder Systemhülse der Waffe verbindet. Die Figuren 3 und 4 zeigen auch noch, dass an der Unterseite des Verschlussgehäuses 2 eine Patronenführung für ein Magazin 37 vorhanden ist, welches die zu verschießenden Patronen über das Magazin 37 an die Unterseite des Verschlussgehäuses 2 befördert.

Die Figur 9 zeigt das Verschlussgehäuse 2 in Draufsicht mit dem abnehmbaren Verschlusskopf 11 und den vorderen und hinteren Gleitschuhen 16. Die Figur 13 zeigt die Auswechselbarkeit der Gleitschuhe 16, wobei der in Figur 8 dargestellte Stift 17 gezeigt ist, der in eine zugeordnete Bohrung 18 an der Seitenwand des Verschlussgehäuses 2 eingreift und somit lösbar den Gleitschuh 16 hält.

Er ist nur aufgesteckt und verstiftet und hat dabei feste Anschlagflächen, sodass er nicht drehbar oder bewegbar auf der Seitenfläche des Verschlussgehäuses 2 gemäß Figur 13 aufliegt.

In Figur 13 sind die drei senkrecht aufeinander stehenden Gleitbahnen 14, 15 und 40, 41 des Gleitschuhs 16 eingezeichnet.

Die Figur 11 zeigt ebenfalls die Verstiftung der Gleitschuhe 16 mit dem Stift 17 in der Verschlussgehäuse-seitigen Bohrung 18.

Die besonderen Eigenschaften der Gleitschuhe 16, nämlich deren Verkantungsfreiheit und deren gute Führungseigenschaften ergeben sich auch aus der Figur 10, wo erkennbar ist, dass sie in Längsrichtung den weitestmöglichen gegenseitigen Abstand voneinander einnehmen, um so eine verkantungsfreie, geräuschlose und verschleißfreie Führung des Verschlussgehäuses 2 auf dem Systemkasten 5 zu gewährleisten.

Statt der auswechselbaren Halterung der Gleitschuhe 16 mit einem Stift 17, der eine Bohrung 18 im Verschlussgehäuse 2 durchsetzt, sind auch andere auswechselbare Befestigungen möglich, wie zum Beispiel eine Schraubbefestigung, eine Keil- oder Klemmbefestigung oder T-Nuten, Schwalbenschwanz oder Klebeverbindungen oder einfache Steckverbindungen oder Schrumpfverbindungen.

Die Figuren 14 bis 18 zeigen schematisiert unterschiedliche Ausführungsformen, wie die einander zugeordneten Gleitbahnen im Profil aussehen könnten.

Die Figur 14 zeigt eine Rechteckführung 28, wobei der Gleitschuh 20 als Rechteckprofil ausgebildet ist und sich mit Hilfe von drei im Winkel von 90° zueinanderstehenden Gleitbahnen 40, 41 auf dem komplementär profilierten Systemkasten 5 abstützt.

Die Figur 15 zeigt hingegen eine Prismenführung 29, wobei der Gleitschuh 22 prismenförmig ausgebildet ist und sich mit im Winkel zueinander angeordneten Gleitbahnen 40 auf komplementären Gleitbahnen auf Laufflächen im Systemkasten 5 abstützt.

Figur 16 zeigt hingegen eine Quadratführung 30 mit einem Gleitschuh 24, der eine rechteckförmige Nut aufweist, die sich auf einem rechteckförmigen Schienensystem im Systemkasten 5, wiederum im Bereich von drei senkrecht zueinanderstehenden Gleitbahnen 14, 15, 40, 41, abstützt.

Figur 17 zeigt eine weitere Ausführung einer Gleitpaarung, nämlich eine Rundführung 31, die mit einem daran angepassten halbrunden Gleitschuh 26 arbeitet. Der Gleitschuh 26 weist eine innere Gleitbahn 40 in halbrunder Profilierung auf, die mit einer komplementären Gleitbahn auf dem Schienensystem des Systemkastens 5 zusammenwirkt.

Figur 18 zeigt das bevorzugte fünfte Ausführungsbeispiel nach der Erfindung, welches auch in Figur 5a näher dargestellt ist. Dabei ist erkennbar, dass der Gleitschuh 16 im Wesentlichen rechteckförmig profiliert ist und die Flachführung 34 in Figur 18 mit dem in Figur 5a dargestellten Schnitt übereinstimmt.

Der in Figur 18 dargestellte Gleitschuh 32 stimmt mit dem gleich profilierten Gleitschuh 16 überein und es sind ebenfalls drei im Winkel von 90° zueinanderstehende Gleitbahnen 40, 41 gebildet.

Im gezeigten Ausführungsbeispiel nach Figur 18 liegt die untere Gleitbahn 14 einer oberen Gleitbahn 14, 15 gegenüber.

In allen schematisiert dargestellten Zeichnungen ist wichtig, dass es sich tatsächlich um Gleitführungen handelt, das heißt um sich berührende Bauteile, die lediglich in ihrem Berührungsbereich bevorzugt ölgeschmiert ablaufen.

Die Gleitelemente - hierbei bevorzugt in der Ausbildung als Gleitschuhe - können auch in den zylindrischen Kammern der Zylinderverschlüsse als Gleitnoppen oder Gleitleisten ausgelegt sein, wobei sich diese am Umfang bzw. an oder in der Mantelfläche des Zylinderverschlusses befinden, um in der dazugehörigen Systemhülse geräuschlos und verkantungsfrei geführt zu werden. Somit verbessert die Erfindung auch die Gleiteigenschaften von drehbaren und längsverschiebbaren Zylinderverschlüssen.

### Zeichnungslegende

1. Waffenlauf
2. Verschlussgehäuse
3. Schaftbacke
4. Schaftkappe
5. Systemkasten
6. Abzug
7. Handspanner
8. Pistolengriff
9. Vorderschaft
10. Hinterschaft
11. Verschlusskopf
12. Verriegelungskammer in 1
13. Kammergriff
14. Gleitbahn rechts in 5
15. Gleitbahn links in 5
16. Gleitschuh
17. Stift
18. Bohrung in 2 für 17
19. Aufnahme von 2 für 16
20. Gleitschuh
21. -
22. Gleitschuh
23. -
24. Gleitschuh
25. -
26. Gleitschuh
27. -
28. Rechteckführung
29. Prismenführung
30. Quadratführung
31. Rundführung
32. Gleitschuh
33. -
34. Flachführung
35. Pfeilrichtung
36. Pfeilrichtungen
37. Magazin
38. Nutenstein
39. Befestigungsschraube
40. Gleitbahn (Seite)
41. Gleitbahn (oben)
42. Freistellung
43. Gleitschiene
44. Metallschiene

## Patentansprüche

1. Jagd- oder Sportwaffe mit einem auf einem Systemkasten (5) oder einer Systemhülse des Waffe in Schussrichtung (35) längsverschiebbar geführten Verschlussträger insbesondere einem Verschlussgehäuse (2), das in der Art einer Gleitführung (14, 15) auf dem Systemkasten oder auf oder in der Systemhülse gelagert ist, **dadurch gekennzeichnet, dass** in oder an der Gleitführung (14, 15, 40, 41) Gleitelemente (16, 20, 22, 24, 26, 32) angeordnet sind.

2. Jagd- oder Sportwaffe nach Anspruch 1, **dadurch gekennzeichnet, dass** mindestens zwei in Längsrichtung im gegenseitigen Abstand zueinander angeordnete Gleitelemente (16, 20, 22, 24, 26, 32) vorhanden sind.

3. Jagd- oder Sportwaffe nach Anspruch 1 oder 2, **dadurch gekennzeichnet, dass** die Gleitelemente (16, 20, 22, 24, 26, 32) gegenüberliegend an den Seiten des Verschlussträgers angeordnet sind.

4. Jagd- oder Sportwaffe nach Anspruch 1 oder 2, **dadurch gekennzeichnet, dass** die Gleitelemente (16, 20, 22, 24, 26, 32) gegenüberliegend an den Gleitbahnen des Systemkastens (5) oder der Systemhülse angeordnet sind.

5. Jagd- oder Sportwaffe nach mindestens einem der Ansprüche 1 bis 4, **dadurch gekennzeichnet, dass** das Gleitelement (16, 20, 22, 24, 26, 32) aus einem selbstschmierenden Kunststoffmaterial besteht.

6. Jagd- oder Sportwaffe nach Anspruch 5, **dadurch gekennzeichnet, dass** das selbstschmierende Kunststoffmaterial des Gleitelements (16, 20, 22, 24, 26, 32) aus einem modifizierten Gusspolyamid besteht, das auf der Basis von PA6G-ÖI produziert ist, bei dem während der Polymerisation ein mineralisches ÖI eingebunden ist.

7. Jagd- oder Sportwaffe nach mindestens einem der Ansprüche 1 bis 6, **dadurch gekennzeichnet, dass** in der Gleitführung (14, 15, 40, 41) mindestens eine Wischlippe zur Reinigung und/oder Schmierung der Gleitführung angeordnet ist oder dass die Wischlippe als Kante am Gleitelement angeordnet ist.

8. Jagd- oder Sportwaffe nach mindestens einem der Ansprüche 1 bis 7, **dadurch gekennzeichnet, dass** zur verkantungsfreien Führung insgesamt drei im Winkel von 90 Grad zueinander versetzt angeordnete Gleitbahnen (14, 15; 40, 41) auf der Seite des Gleitelements (16, 20, 22, 24, 26, 32) angeordnet sind, die auf komplementären Gleitführungen im Systemkasten (5) gleiten.

9. Jagd- oder Sportwaffe nach mindestens einem der Ansprüche 1 bis 8, **dadurch gekennzeichnet, dass** in kinematischer Umkehrung einer Gleitanordnung nach mindestens einem der vorangegangenen Patentansprüche nunmehr die Gleitelemente (16, 20, 22, 24, 26, 32) am Systemkasten (5) angeordnet sind, die an komplementären Gleitführungen am Verschlussgehäuse (2) entlanggleiten

10. Jagd- oder Sportwaffe nach mindestens einem der Ansprüche 1 bis 9, **dadurch gekennzeichnet, dass** in der zentralen Mittenlängslinie des Verschlussträgers eine zentrale und mittige Anordnung von Gleitelementen (16, 20, 22, 24, 26, 32) angeordnet ist, die sich auf einer zentralen, mittigen Gleitbahn (14, 15, 40, 41) am Systemkasten (5) abstützt und dort entlang gleitet.

11. Jagd- oder Sportwaffe nach mindestens einem der Ansprüche 1 bis 10, **dadurch gekennzeichnet, dass** die Gleitführung mit den Gleitelementen (16, 20, 22, 24, 26, 32) an Metallschienen angeordnet sind, die den Verschlussträger in Längsrichtung nach vorne und/oder nach hinten verlängern.

12. Jagd- oder Sportwaffe nach mindestens einem der Ansprüche 1 bis 11, **dadurch gekennzeichnet, dass** die Gleitelemente (16, 20, 22, 24, 26, 32) als in Längsrichtung ausgerichtete, langgestreckte Kunststoff-Streifen ausgebildet sind, die eine bevorzugte Länge von etwa 20 mm bei einer Dicke von 5 mm aufweisen.

13. Jagd- oder Sportwaffe nach mindestens einem der Ansprüche 1 bis 12, **dadurch gekennzeichnet, dass** die Gleitelemente (16, 20, 22, 24, 26, 32) auswechselbar sind.

14. Jagd- oder Sportwaffe nach mindestens einem der Ansprüche 1 bis 13, **dadurch gekennzeichnet, dass** das Gleitelement (16, 20, 22, 24, 26, 32) in einer zugeordneten Bohrung (18) an der Unterseite des Verschlussträgers mit mindestens einem Stift (17) gehalten ist.

15. Jagd- oder Sportwaffe nach mindestens einem der Ansprüche 1 bis 14, **dadurch gekennzeichnet, dass** anstatt der Anordnung von singulären Gleitelementen (16, 20, 22, 24, 26, 32) nunmehr die gesamte Profilschiene an der Bodenseite des Verschlussgehäuses (2) aus dem selbstschmierenden Kunststoffmaterial eines Gleitelements besteht, die in Gleit-Eingriff mit einer komplementären Metallschiene an der Oberseite des Systemkastens (5) ist und an dieser entlanggleitet

16. Jagd- oder Sportwaffe nach mindestens einem der Ansprüche 1 bis 15, **dadurch gekennzeichnet, dass** das Verschlussgehäuse als drehbarer und/oder längsverschiebbarer Zylinderverschluss ausgebildet ist, der sich mit Gleitelementen (16, 20, 22, 24, 26, 32) an den komplementären Bahnen in der Systemhülse abstützt.
